# EUROPÄISCHE PATENTSCHRIFT

(11) **EP 2 721 282 B1**
(45) Veröffentlichungstag und Bekanntmachung des Hinweises auf die Patenterteilung: **11.07.2018**
(21) Anmeldenummer: 12728421.4
(22) Anmeldetag: 23.05.2012
(51) Int. Cl.: F02M 47/02, F02M 61/16

(54) **Verfahren zur Herstellung eines Injektors, insbesondere eines Kraftstoffinjektors für eine Brennkraftmaschine**
Method of manufacturing of an injector, in particular of an fuel injector for an internal combustion engine
Procédé de fabrication d'un injecteur, en particulier d'un injecteur à combustible pour moteur à combustion interne

(30) Priorität: 16.06.2011 DE 102011077618
(43) Veröffentlichungstag der Anmeldung: 23.04.2014
(73) Patentinhaber: Robert Bosch GmbH, 70442 Stuttgart (DE)
(72) Erfinder: BENTELE, Peter, 70184 Stuttgart (DE)
(86) Internationale Anmeldenummer: PCT/EP2012/059614
(87) Internationale Veröffentlichungsnummer: WO 2012/171767

(56) Entgegenhaltungen:
- EP-A2- 1 967 727
- DE-A1-102009 046 582
- DE-A1-102009 055 129
- DE-A1-102010 003 202

## Beschreibung

Die vorliegende Erfindung betrifft ein Verfahren zur Herstellung eines Injektors, insbesondere eines Kraftstoffinjektors für eine Brennkraftmaschine, aufweisend ein Aktormodul beherrschend ein Ventil zur Einstellung eines Durchflusses eines fluiden Mediums, wobei das Ventil einen Steuerraum zur Steuerung eines Steuerkolbens mit einem Niederdruckbereich verbindet.

### Stand der Technik

Ein derartiger Injektor ist aus der DE 10 2007 044 356 A1 bekannt. Dieser Injektor zum Einspritzen von Kraftstoff in einen Brennraum einer Brennkraftmaschine weist einen zwischen einer Schließstellung und einer den Kraftstofffluss freigebenden Öffnungsstellung verstellbaren Nadelkörper auf, der mittels eines ein hülsenförmiges Ventilelement aufweisenden Ventils ansteuerbar ist, und wobei das Ventilelement mit einem an einem Bauelement angeordneten Ventilsitz zusammenwirkt. Dieser Injektor weist ein von dem Ventilelement umschlossenen und von dem Bauelement separaten Druckstift auf und der Ventilsitz ist als Außenkonus ausgebildet. Schließlich ist in einem Ventilkörper des Injektors ein Raum angeordnet, der über einen Kanal mit dem Niederdruckbereich des Injektors verbunden ist.

Aus der DE 10 2009 046 582 A1 ist weiterhin ein Verfahren zum Herstellen von Kraftstoffeinspritzventilen bekannt, bei dem das Volumen der jeweiligen Steuerräume entsprechend dem gewünschten Öffnungsverhalten angepasst wird.

Der Erfindung liegt die Aufgabe zu Grunde, ein Verfahren zur Herstellung eines Injektors bereitzustellen, das hinsichtlich seines Fertigungsprozesses verbessert ist.

### Offenbarung der Erfindung

### Vorteile der Erfindung

Diese Aufgabe wird durch die kennzeichnenden Merkmale des Anspruchs 1 gelöst, wobei der Steuerraum mit einem Speichervolumen verschaltet ist, dessen Volumenraumlänge injektorunabhängig gleich lang für unterschiedliche Injektoren ausgestaltet ist. Dieser Ausgestaltung liegt die Erkenntnis zu Grunde, dass aufgrund von konstruktiven Gegebenheiten und aufgrund von Kundenwünschen Injektoren mit unterschiedlichen Gesamtlängen beispielsweise bei Brennkraftmaschinen verbaut werden, wobei die Injektoren insbesondere Teil eines Einspritzsystems sind. Ein solches Einspritzsystem weist eine Hochdruckpumpe auf, die das fluide Medium in Form von Kraftstoff in einen Hochdruckspeicher fördert. Dieser Hochdruckspeicher ist mit einem erfindungsgemäß ausgestalteten Injektor verschaltet, der aus dem Hochdruckspeicher zugeführten Brennstoff in einem den Injektor zugeordneten Brennraum der Brennkraftmaschine einspritzt. Bedingt durch beispielsweise unterschiedlich konstruierte Zylinderköpfe der Brennkraftmaschine weisen Injektoren für verschiedene Brennkraftmaschinen unterschiedliche Gesamtlängen auf. Dadurch, dass nun die Volumenraumlänge des Speichervolumens bei unterschiedlichen Injektoren gleich lang ausgestaltet ist, können die Injektoren hinsichtlich des Fertigungsprozesses vereinheitlicht und dadurch die Fertigungskosten reduziert werden. Die Fertigungskosten können reduziert werden, da nur ein Bohrwerkzeug zur Fertigung des Speichervolumens bei unterschiedlichen Längen der Injektoren bereitgestellt werden muss. Durch die Vereinheitlichung der Injektoren im Bereich bis einschließlich des Speichervolumens kann weiterhin die Genauigkeit des Einspritzverhaltens unterschiedlicher Injektoren besser aufeinander abgestimmt werden. Dadurch lassen sich beispielsweise insbesondere Vereinfachungen in den Steuergeräten erreichen, die nicht mehr unterschiedlich auf den jeweiligen Injektor abgestimmt werden müssen.

Der Ausgestaltung des Injektors Steuerraums mit einem Speichervolumen liegt die folgende Erkenntnis zu Grunde:
Im Ruhezustand ist bei erfindungsgemäß ausgebildeten Injektoren die Schließkraft größer als die durch den Kraftstoff generierte Öffnungskraft. Variiert wird die Schließkraft durch eine Druckvariation im Steuerraum, wobei im Ruhezustand im Steuerraum Hochdruck herrscht. Der Steuerraum ist über einen Zulaufkanal mit einer eingeschalteten Zulaufdrossel mit dem Hochdruckbereich des Kraftstoffsystems verbunden, während der Steuerraum über einen Ablaufkanal mit eingeschalteter Ablaufdrossel gesteuert über das Ventil mit dem Niederdruckbereich des Kraftstoffsystems verschaltet ist. Durch Betätigen des Aktormoduls und einer so bewirkten Öffnung des Ventils wird der Druck im Steuerraum abgesenkt und der Steuerkolben, der insbesondere als Nadelkörper ausgebildet ist, bewegt sich aus einem Ventilsitz in einer Ventilkörperspitze des Injektors. Beim Schließen des Ventils wird der Ablaufkanal geschlossen und durch über den Zulaufkanal nachströmenden Kraftstoff wird der Nadelkörper wieder auf den Ventilsitz bewegt. Die Einspritzung ist somit abgeschlossen. Es ist nun beobachtet worden, dass bei den Öffnungs- und Schließvorgängen der Einspritzkanäle sowie durch die Druckunterschiede im Steuerraum Druckwellen ausgelöst werden, die die Einspritzmengengenauigkeit sowie die Mehrfacheinspritzfähigkeit direkt beeinflussen. Bei sehr kurzen Abständen zwischen zwei Einspritzungen werden bei den bisherigen Injektoren sehr große Mengenwellen erzeugt. Durch den Anbau eines Speichervolumens als sogenanntes "Minirail" an dem Injektor, wobei das Speichervolumen unter Kraftstoffhochdruck steht, werden diese Druckschwingungen gedämpft. Dies hat zur Folge, dass die Mengenwellen zwischen zwei Einspritzungen deutlich reduziert und die Einspritzgenauigkeit erhöht wird. Grundsätzlich ist die Ausbildung und Anordnung des Speichervolumens für die erfindungsgemäße Funktion variierbar. Es hat sich aber als vorteilhaft erwiesen, wenn, das Speichervolumen ein mit dem Steuerraum verschalteter Speicherraum ist, der wiederum in weiterer Ausgestaltung zumindest weitgehend in einen Ventilkörper des Injektors angeordnet ist. Dabei können dann alle einen bestimmten Injektor zugehörigen Eigenschaften hinsichtlich der Ausbildung und der Größe des Speichervolumens berücksichtigt werden.

Dabei ist wiederum in weiterer Ausgestaltung vorgesehen, dass sich der Speicherraum anschließend an einen Ventilkörperabsatz entlang des Ventilkörpers umgebend den Nadelkörper erstreckt. Dabei ragt eine Ventilkörperführung mit einem endseitigen Abschnitt in den Speicherraum hinein und ist in diesem Bereich geführt. Somit lässt sich der Speicherraum ohne aufwendige Änderung eines Injektors in diesen integrieren.

In Weiterbildung der Erfindung weisen Injektoren mit unterschiedlichen Gesamtlängen eine einheitliche Volumenraumlänge y, sich erstreckend von dem Ventilkörperabsatz bis zu einem Absatz an dem spritzseitigen Ende des Speichervolumens, auf. Dabei ist das Speichervolumen bei unterschiedlichen Injektoren darüber hinaus mit einem identischen Durchmesser d gefertigt, so dass für alle Anwendungsfälle das gleiche Werkzeug verwendet werden kann. Der Durchmesser d entspricht im Bezug zum Außendurchmesser d_{A} des Ventilkörpers etwa d = 0,3 x d_{A} bis d = 0,55 x d_{A} und die Gesamtlänge y entspricht im Bezug zum Durchmesser d etwa y = 6 x d bis y = 9,5 x d.

In weiterer Ausgestaltung der Erfindung ist das Gesamtspeichervolumen von Injektoren mit unterschiedlichen Längen angenähert gleich. Das Gesamtspeichervolumen wird maßgeblich von dem tatsächlichen Volumen des Speicherraums bestimmt. In einem geringen Maße bestimmt zusätzlich ein Speicherteilraum das Gesamtspeichervolumen, wobei der Speicherteilraum durch das sich ergebende tatsächlich Volumen von dem Absatz bis zu dem Ventilsitzbestimmt ist, so dass die Unterschiede in der Gesamtlänge der jeweiligen Injektoren mit den sich daraus ergebenden unterschiedlichen Gesamtspeichervolumen nicht gravierend ins Gewicht fallen. Die sich ergebenden Unterschiede können aber beispielsweise durch eine angepasste Einragtiefe der Nadelkörperführung in den Speicherraum ausgeglichen werden.

In Weiterbildung der Erfindung liegt das Verhältnis der Gesamtspeichervolumen eines kleinstmöglichen Injektors zu einem längst möglichen Injektors im Bereich von 0,8 bis 1,2, vorzugsweise im Bereich von 0,95 bis 1,05. Diese Ausgestaltung hat sich als besonders vorteilhaft erwiesen.

Zusammenfassend lassen sich durch die erfindungsgemäße Ausgestaltung folgende Vorteile erreichen:
- Die Fördermenge der Hochdruckpumpe wird minimiert,
- Die (Neu-) Startfreigabe bei einem niedrigerem Druck erfolgen,
- Die Werkzeugvielfalt wird minimiert,
- Es wird eine Verringerung der druckbeaufschlagten Fläche erreicht.
- Das t_{diff}-Verhalten des Injektors wird verbessert.
- Das Gesamtspeichervolumen innerhalb der Injektoren wird unabhängig von der Injektorlänge angenähert vereinheitlicht,
- Es wird eine Vereinfachung des Fertigungsprozesses erzielt,
- Der Startfreigabedruck wird unabhängig von der Injektorlänge verbessert und angenähert vereinheitlicht,
- Es wird eine Steigerung der Druckschwellfestigkeit wegen einer weniger druckbeaufschlagten Fläche erzielt,
- Die Fähigkeit einer Mehrfacheinspritzung wird erhöht (t_{diff}-Verhalten) und
- Die Genauigkeit der Einspritzmengen wird gesteigert (t_{diff}-Verhalten).

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

### Kurze Beschreibung der Zeichnung

Es zeigen:
- Figur 1: einen Längsschnitt durch den erfindungsgemäßen Injektor und
- Figur 2: jeweils einen Längsschnitt durch zwei Ventilkörper für unterschiedlich lang ausgebildete Injektoren.

### Ausführungsform der Erfindung

Figur 1 zeigt einen Kraftstoffinjektor, der insbesondere bei Common-Rail-Einspritzsystemen für selbstzündende Brennkraftmaschinen eingesetzt wird. Bei einem solchen Common-Rail-Einspritzsystem wird von einer Hochdruckpumpe Kraftstoff einem Hochdruckspeicher (Rail) zugeführt und in dem Hochdruckspeicher gespeichert. Der erfindungsgemäße Kraftstoffinjektor ist mit dem Hochdruckspeicher über eine Hochdruckleitung verbunden, die mit dem Anschlussstutzen 1 des Kraftstoffinjektors verschraubt ist. In dem Anschlussstutzen 1 ist ein Filter 2 eingesetzt, der mögliche Verunreinigungen in dem Kraftstoff von dem Kraftstoffinjektor fernhalten soll.

Der über den Anschlussstutzen 1 zugeführte Kraftstoff wird über einen Zulaufkanal 3 mit eingesetzter Drossel einem Steuerraum 4 zugeführt, der endseitig eines Nadelkörpers 5 in einer Nadelkörperführung 6 angeordnet ist. Die Nadelkörperführung 6 ist seinerseits in einen Ventilkörper 7 an einem Ventilkörperabsatz 20 anliegend angeordnet und festgelegt, wobei auch der Anschlussstutzen 1 in dem Ventilkörper 7 eingeschraubt ist. Weiterhin ist benachbart zu der Nadelkörperführung 6 beziehungsweise dem Ventilkörper 7 ein Aktormodul 8 angeordnet, dessen Funktion nachfolgend noch beschrieben wird.

Gegenüberliegend zu dem Steuerraum 4 ist an dem Ventilkörper 7 eine Ventilkörperspitze 9 mittels einer Überwurfmutter 10 befestigt. Der Nadelkörper 5 erstreckt sich mit einer Nadelkörperspitze 11 bis in den endseitigen Bereich der Ventilkörperspitze 9 und bildet einen Ventilsitz 19, von dem in die Nadelkörperspitze 11 eingelassene Einspritzkanäle 12, durch die im geöffneten Zustand des Nadelkörpers 5 Kraftstoff in die Brennräume der Brennkraftmaschine eingespritzt wird, von der nachfolgend erläuterten Kraftstoffzuführung abgesperrt sind.

Zur Kraftstoffzuführung zu dem den Einspritzkanälen 12 vorgeschalteten Ventilsitz 19, der von der Nadelkörperspitze 11 und der Ventilkörperspitze 9 gebildet wird, ist der Zulaufkanal 3 über einen Strömungskanal entlang des Nadelkörpers 5 mit einem Raum vor dem Ventilsitz 19 verbunden. In diesen Strömungskanal ist ein Speicherraum 16 in den Ventilkörper 7 umgebend den Nadelkörper 5 eingeschaltet. Weiterhin führt von einem Nadeldruckfederraum 18 eine ebenfalls nicht dargestellte Strömungsverbindung bis zu der Nadelkörperspitze 11 anschließend an den Ventilsitz 19. Der Nadelkörper 5 wird weiterhin von einer in dem Nadelkörperfederraum 18 angeordneten Nadelkörperfeder 13 in Richtung zu dem Ventilsitz 19 gedrückt und unterstützt somit die von dem in den Steuerraum 4 herrschenden Kraftstoffdruck ausgeübte Druckkraft auf den Nadelkörper 5.

Um den Nadelkörper 5 und dessen Nadelkörperspitze 11 in die geöffnete Position zur Einspritzung von Kraftstoff durch die Einspritzkanäle 12 zu bewegen, wird der Kraftstoffdruck in den Steuerraum 4 soweit reduziert, bis der anstehende Kraftstoffdruck den Nadelkörper 5 gegen die Kraft der Nadelkörperfeder 13 in Richtung zu dem Steuerraum 4 drückt.

Um den Kraftstoffdruck in dem Steuerraum 4 gezielt zu steuern, ist der Steuerraum 4 über einen Ablaufkanal 14 mit einer eingeschalteten Drossel mit einem von dem Aktormodul 8 betätigten Ventil 15 verbunden, wobei das Ventil 15 aktormodulseitig mit einem Niederdruckbereich des Kraftstoffsystems verschaltet ist. Wird das Ventil 15 von dem Aktormodul 8 in seine offene Position bewegt, strömt Kraftstoff aus dem Steuerraum 4 über den Ablaufkanal 14 durch das Ventil 15 in den Niederdruckbereich des Kraftstoffsystems und der Druck in dem Steuerraum 4 wird folglich reduziert. Dabei sind die Drossel in den Zulaufkanal 3 und dem Ablaufkanal 14 so abgestimmt, dass mehr Kraftstoff durch den Ablaufkanal 14 abströmen kann als durch den Zulaufkanal 3 in den Steuerraum 4 nachströmt.

Bei den Öffnungs- und Schließvorgängen des Ventils 15 sowie der Einspritzkanäle 12 durch den Nadelkörper 5 werden Druckwellen ausgelöst, die die Einspritzmengengenauigkeit und die Mehrfacheinspritzfähigkeit direkt beeinflussen.

Diese Druckwellen breiten sich in dem gesamte zuvor definierten Strömungskanal bis zu dem Ventilsitz 19 und den anschließenden Einspritzkanälen 12 aus.

Um diese Druckwellen zumindest zu reduzieren, ist der Steuerraum 4 mit dem Speicherraum 16 verschaltet, der den Nadelkörper 5 umgebend in dem Ventilkörper 7 angeordnet ist. Der Speicherraum 16 erstreckt sich mit einem großen Durchmesser und folglich großen Volumen von dem Steuerraum 4 bis zu einem ersten Absatz 17 in dem Ventilkörper 7 (und ein weiterer Speicherteilraum weiter mit einem geringerem Durchmesser über den Nadelkörperfederraum 18 bis zu dem Ventilsitz 19).

In Figur 2 sind zwei Ventilkörper 7 unterschiedlich langer Injektoren dargestellt. Die Länge y, die von dem Ventilkörperabsatz 20 bis zu dem Absatz 17 definiert ist, ist bei beiden Ventilkörpern 7 gleich lang.

## Patentansprüche

1. Verfahren zur Herstellung eines Injektors, insbesondere eines Kraftstoffinjektors für eine Brennkraftmaschine, wobei der Injektor ein Aktormodul (8) beherrschend ein Ventil (15) zur Einstellung eines Durchflusses eines fluiden Mediums aufweist und wobei das Ventil (15) einen Steuerraum (4) zur Steuerung eines Steuerkolbens mit einem Niederdruckbereich verbindet,
**gekennzeichnet durch** Verschalten des Steuerraums (4) mit einem Speichervolumen, wobei die Volumenraumlänge des Speichervolumens injektorunabhängig gleich lang für unterschiedlich lange Injektoren ausgestaltet wird.

2. Verfahren nach Anspruch 1,
**dadurch gekennzeichnet, dass** das Speichervolumen ein Speicherraum (16) ist.

3. Verfahren nach Anspruch 2,
**dadurch gekennzeichnet, dass** der Speicherraum (16) in einem Ventilkörper (7) des Injektors angeordnet ist.

4. Verfahren nach Anspruch 2 oder 3,
**dadurch gekennzeichnet, dass** der Speicherraum (16) sich anschließend an einen Ventilkörperabsatz (20) entlang des Ventilkörpers (7) umgebend den als Nadelkörper (5) ausgebildeten Steuerkolben erstreckt.

5. Verfahren nach einem der vorherigen Ansprüche,
**dadurch gekennzeichnet, dass** das Gesamtspeichervolumen größer als 1500 cm³, insbesondere größer als 2000 cm³ ist.

6. Verfahren nach einem der vorherigen Ansprüche,
**dadurch gekennzeichnet, dass** Injektoren mit unterschiedlichen Gesamtlängen eine einheitliche Volumenraumlänge y, sich erstreckend von dem Ventilkörperabsatz (20) bis zu einem Absatz (17) aufweisen.

7. Verfahren nach einem der vorherigen Ansprüche,
**dadurch gekennzeichnet, dass** das Gesamtspeichervolumen von Injektoren mit unterschiedlichen Längen angenähert gleich ist.

8. Verfahren nach einem der vorherigen Ansprüche,
**dadurch gekennzeichnet, dass** das Verhältnis der Gesamtspeichervolumen eines kleinstmöglichen Injektors zu einem längstmöglichen Injektor im Bereich von 0,8 bis 1,2, vorzugsweise im Bereich von 0,95 bis 1,05 liegt.

## Claims

1. Method for producing an injector, in particular a fuel injector for an internal combustion engine, wherein the injector has an actuator module (8) controlling a valve (15) for adjusting a throughflow of a fluid medium, and wherein the valve (15) connects a control chamber (4) for controlling a control piston to a low-pressure region,
**characterized by** interconnection of the control chamber (4) with a storage volume, wherein the volume chamber length of the storage volume is designed to be of equal length for injectors of different length, independently of the injector.

2. Method according to Claim 1,
**characterized in that** the storage volume is a storage chamber (16).

3. Method according to Claim 2,
**characterized in that** the storage chamber (16) is arranged in a valve body (7) of the injector.

4. Method according to Claim 2 or 3,
**characterized in that** the storage chamber (16) extends so as to adjoin a valve body shoulder (20), along the valve body (7) and so as to surround the control piston formed as a needle body (5).

5. Method according to one of the preceding claims,
**characterized in that** the total storage volume is greater than 1500 cm³, in particular greater than 2000 cm³.

6. Method according to one of the preceding claims,
**characterized in that** injectors with different overall lengths have a uniform volume chamber length y extending from the valve body shoulder (20) to a shoulder (17).

7. Method according to one of the preceding claims,
**characterized in that** the total storage volume of injectors with different lengths is approximately equal.

8. Method according to one of the preceding claims,
**characterized in that** the ratio of the total storage volume of a smallest possible injector in relation to a longest possible injector lies in the range from 0.8 to 1.2, preferably in the range from 0.95 to 1.05.

## Revendications

1. Procédé de fabrication d'un injecteur, en particulier d'un injecteur de carburant pour un moteur à combustion interne, l'injecteur présentant un module d'actionneur (8) contrôlant une soupape (15) pour l'ajustement d'un débit d'un milieu fluide, et la soupape (15) reliant un espace de commande (4) pour la commande d'un piston de commande avec une région basse pression,
**caractérisé par** l'interconnexion de l'espace de commande (4) avec un volume d'accumulateur, la longueur de l'espace volumétrique du volume d'accumulateur étant configuré de manière à être la même indépendamment de l'injecteur pour des injecteurs de différentes longueurs.

2. Procédé selon la revendication 1,
**caractérisé en ce que** le volume d'accumulateur est un espace d'accumulateur (16).

3. Procédé selon la revendication 2,
**caractérisé en ce que** l'espace d'accumulateur (16) est disposé dans un corps de soupape (7) de l'injecteur.

4. Procédé selon la revendication 2 ou 3,
**caractérisé en ce que** l'espace d'accumulateur (16) s'étend en se raccordant à un épaulement de corps de soupape (20) le long du corps de soupape (7) en entourant le piston de commande réalisé sous forme de corps à aiguille (5).

5. Procédé selon l'une quelconque des revendications précédentes,
**caractérisé en ce que** le volume d'accumulateur total est supérieur à 1500 cm³, en particulier est supérieur à 2000 cm³.

6. Procédé selon l'une quelconque des revendications précédentes,
**caractérisé en ce que** des injecteurs ayant des longueurs totales différentes présentent une longueur d'espace volumétrique unitaire y s'étendant depuis l'épaulement de corps de soupape (20) jusqu'à l'épaulement (17).

7. Procédé selon l'une quelconque des revendications précédentes,
**caractérisé en ce que** le volume d'accumulateur total d'injecteurs ayant des longueurs différentes est approximativement égal.

8. Procédé selon l'une quelconque des revendications précédentes,
**caractérisé en ce que** le rapport des volumes d'accumulateur totaux d'un injecteur aussi petit que possible à un injecteur aussi long que possible est compris dans une plage de 0,8 à 1,2, de préférence dans une plage de 0,95 à 1,05.
